# EUROPÄISCHE PATENTSCHRIFT

(11) **EP 4 303 855 B1**
(45) Veröffentlichungstag und Bekanntmachung des Hinweises auf die Patenterteilung: **11.02.2026**
(21) Anmeldenummer: 23179404.1
(22) Anmeldetag: 15.06.2023
(51) Int. Cl.: G09F 3/20, A62B 35/00, G09F 7/22, G09F 23/00

(54) **PERSÖNLICHE SCHUTZAUSRÜSTUNG MIT EINEM INFORMATIONSDARSTELLUNGSBEREICH**
PERSONAL PROTECTIVE EQUIPMENT WITH AN INFORMATION PRESENTATION AREA
EQUIPEMENT DE PROTECTION PERSONNELLE COMPORTANT UNE ZONE DE PRÉSENTATION D'INFORMATIONS

(30) Priorität: 23.06.2022 DE 102022115707
(43) Veröffentlichungstag der Anmeldung: 10.01.2024
(73) Patentinhaber: SKYLOTEC GmbH, 56566 Neuwied (DE)
(72) Erfinder: Igel, Oliver, 56112 Lahnstein (DE); Stern, Eike, 54552 Utzerath (DE); Fust, Peter, 56567 Niederbieber (DE)
(74) Vertreter: Michalski Hüttermann & Partner Patentanwälte mbB

(56) Entgegenhaltungen:
- WO-A1-2007/061651
- CN-A- 114 618 094
- CN-U- 207 663 672
- KR-Y1- 200 461 735

## Beschreibung

### Technisches Gebiet

Die Erfindung betrifft eine persönliche Schutzausrüstung mit einem Informationsdarstellungsbereich. Weiterhin betrifft die Erfindung ein Verfahren zum Verändern eines Zustandes eines Informationsdarstellungsbereiches einer persönlichen Schutzausrüstung.

### Hintergrund der Erfindung

Um Arbeiten an schwer zugänglichen Stellen wie beispielsweis in großer Höhe auszuführen, können Seilzugangstechniken zum Einsatz kommen, bei denen sich ein Arbeiter, auch Höhenarbeiter genannt, an den Arbeitseinsatz abseilt. Höhenarbeiter kommen in der Regel dann zum Einsatz, wenn es entweder zu teuer oder zu umständlich ist, einen Kran oder ein Gerüst aufzustellen, um Zugang zum Arbeitseinsatz zu erlangen. Beispielsweise reinigen Höhenarbeiter Fenster an Hochhäusern oder führen Montage-, Wartungs- und Reparaturarbeiten an Windkraftanlagen aus.

Höhenarbeiter sind in der Regel beim Arbeitseinsatz redundant gesichert und seilen sich vorwiegend unter Verwendung von genormter Spezialausrüstung zum Arbeitseinsatz ab. Anschließend seilen sie sich abhängig von den örtlichen Gegebenheiten vom Arbeitseinsatz bis zum Boden ab oder steigen am Seil wieder auf.

Zur Sicherung kommt eine persönliche Schutzausrüstung, die beispielsweise Höhensicherungsgeräte umfasst, zum Einsatz. Bei einem Höhensicherungsgerät handelt es sich um ein ausziehbares Verbindungsmittel, das mit einer selbsttätigen Blockierfunktion ausgerüstet ist.

Aufgrund von Zertifizierungs- und Sicherheitsanforderungen muss die persönliche Schutzausrüstung verschiedenste Vorgaben einhalten, beim Höhensicherungsgerät beispielsweise, dass es nach dem Blockieren blockiert bleibt bis es entlastet wird. So wird ein weiteres Abstürzen verhindert.

Persönliche Schutzausrüstungen können zudem unterschiedlich angewendet werden, was aus Sicht der Sicherheit des Nutzers problematisch sein kann, wie vorliegend am Beispiel des Höhensicherungsgerätes illustriert wird: Bei einer vertikalen Anwendung wird das Höhensicherungsgerät derart montiert, dass das Verbindungsmittel des Höhensicherungsgerätes bei Verwendung nicht über Kante beansprucht wird. Beispielsweise wird das Höhensicherungsgerät an einer Decke montiert, wobei der Raum direkt unter dem Anbringungsort des Höhensicherungsgerätes frei zugänglich.

Bei einer horizontalen Anwendung wird das Höhensicherungsgerät derart montiert, dass das Verbindungsmittel des Höhensicherungsgerätes bei Verwendung über Kante beansprucht wird. Beispielsweise wird das Höhensicherungsgerät an einem Boden befestigt, so dass der Raum direkt unter dem Anbringungsort des Höhensicherungsgerätes nicht frei zugänglich ist. Das Verbindungsmittel erstreckt sich bei der horizontalen Verwendung entsprechend dann zunächst parallel zum Boden bis es eine Kante erreicht und erstreckt sich von dort dann im Wesentlichen senkrecht nach unten. In anderen Worten wird das Verbindungsmittel bei der horizontalen Anwendung also über Kante beansprucht. Besteht bei der Verwendung des Höhensicherungsgerätes die Gefahr einer Kantenbeanspruchung des Verbindungsmittels muss das Höhensicherungsgerät für diese Anwendung entsprechend getestet und für diese Verwendung freigegeben sein.

Die Zertifizierungsanforderungen schreiben zudem vor, dass das Gewicht, mit dem die Zertifizierungs- und Sicherheitstests durchgeführt wurden, auf dem Höhensicherungsgerät angegeben werden. Dies führt allerdings bei Höhensicherungsgeräten, die für die vertikale wie auch für die horizontale Anwendung zertifiziert sind, und bei denen die Zertifizierung mit unterschiedlichen Gewichten erfolgt ist, zur Situation, dass zwei unterschiedliche Gewichte auf dem Höhensicherungsgeräten angegeben werden, was für den Nutzer des Höhensicherungsgerätes verwirrend sein kann. Dies erhöht somit die Gefahr, dass der Nutzer das Höhensicherungsgeräten in nicht zugelassenen Situationen verwendet - beispielsweise mit zu hohem Gewicht - wodurch die Sicherheit des Nutzers nicht gewährleistet werden kann.

Es besteht also Bedarf die Sicherheit des Nutzers von persönlicher Schutzausrüstung zu verbessern.

Das Dokument KR 200 461 735 Y1 bezieht sich auf einen Sicherheitsgurt mit einem multifunktionalen Längenversteller, und insbesondere auf einen Sicherheitsgurtversteller, bei dem es sich um eine Art Bindungsvorrichtung zum Einstellen der Länge eines Sicherheitsgurts und eines Gurtschlosses handelt. Der Sicherheitsgurt weist eine Benachrichtigungsfunktion für persönliche Informationen auf, wodurch Komfort und Praktikabilität des Sicherheitsgurtes verbessert werden.

Das Dokument WO 2007/061651 A1 betrifft eine Sicherheitsgurtbefestigung für Notfallinformationen. Diese stellt eine Identifikations- und Informationsplakette bereit, die lösbar an einem Sicherheitsgurt angebracht ist und im Falle eines Unfalls oder eines anderen Ereignisses an einem Benutzer befestigt und mit diesem transportiert werden kann. Identifikations- und persönliche Informationen werden auf eine entfernbare Karte aufgedruckt, die entfernbar in einer in der Plakette ausgebildeten Tasche aufgenommen wird und durch ein transparentes Fenster angezeigt wird, das in einer oberen Oberfläche der Plakette ausgebildet ist.

Das Dokument CN 207 663 672 U bezieht sich auf das technische Gebiet der Informationstafeln und insbesondere auf ein rotierendes Informationsschild.

### Beschreibung der Erfindung

Ausgehend von dieser Situation ist es eine Aufgabe der vorliegenden Erfindung Mittel zur Verfügung zu stellen, um die Sicherheit des Nutzers von persönlicher Schutzausrüstung zu verbessern und insbesondere die Gefahr, dass die persönliche Schutzausrüstung in nicht dafür zertifizierten Situationen eingesetzt wird, zu verringern.

Die Lösung der Aufgabe erfolgt durch die Merkmale der unabhängigen Ansprüche. Vorteilhafte Ausgestaltungen sind in den Unteransprüchen angegeben.

Demnach wird die Aufgabe durch eine persönliche Schutzausrüstung mit einem Informationsdarstellungsbereich gelöst, wobei der Informationsdarstellungsbereich einen Informationsträger zum Darstellen von Information einer ersten Anwendung und einer zweiten Anwendung der persönlichen Schutzausrüstung umfasst, der Informationsdarstellungsbereich in einem ersten von wenigstens zwei Zuständen ausschließlich Information betreffend die erste Anwendung anzeigt und in einem zweiten Zustand ausschließlich Information betreffend die zweite Anwendung anzeigt, wobei die Anzeige des Informationsdarstellungsbereichs zwischen den wenigstens zwei Zuständen mehrfach hin und her wechselbar ist und wobei
a) der Informationsträger auf seiner Vorderseite Information betreffend die erste Anwendung bereitstellt und auf seiner Rückseite Information betreffend die zweite Anwendung bereitstellt, und zwischen den wenigstens zwei Zuständen durch eine Drehbewegung des Informationsträgers um eine Drehachse, die in einer Ebene des Informationsträgers liegt, mehrfach hin und her gewechselt werden kann, wobei
   - der Informationsträger im Informationsdarstellungsbereich mittels einer Klemmverbindung lösbar mit einem Gehäuse oder eine Oberfläche der persönlichen Schutzausrüstung verbunden ist, oder
   - der Informationsträger im Informationsdarstellungsbereich mittels einer Scharnierverbindung mit dem Gehäuse oder der Oberfläche der persönlichen Schutzausrüstung verbunden ist, oder
   - der Informationsträger im Informationsdarstellungsbereich mittels einer Schraubverbindung lösbar mit dem Gehäuse oder der Oberfläche der persönlichen Schutzausrüstung verbunden ist, oder
b) der Informationsträger auf seiner Vorderseite Information betreffend die erste Anwendung und Information betreffend die zweite Anwendung bereitstellt, die persönliche Schutzausrüstung im Informationsdarstellungsbereich eine ein Sichtfenster aufweisende Abdeckung für den Informationsträger umfasst, und wobei
   - zwischen den wenigstens zwei Zuständen durch eine Drehbewegung des Informationsträgers um eine Drehachse, die senkrecht zu einer Ebene des Informationsträgers liegt, oder durch eine Axialbewegung des Informationsträgers entlang einer Achse, die in einer Ebene des Informationsträgers liegt, mehrfach hin und her gewechselt werden kann und/oder
   - zwischen den wenigstens zwei Zuständen durch eine Drehbewegung oder Axialbewegung der das Sichtfenster aufweisende Abdeckung gewechselt werden kann.

Ein Aspekt der Erfindung liegt darin, dass auf der persönlichen Schutzausrüstung nicht gleichzeitig Information betreffend die erste Anwendung, beispielsweise bei Höhensicherungsgeräten die vertikale Anwendung, und Information betreffend die zweite Anwendung, beispielsweise bei Höhensicherungsgeräten die horizontale Anwendung, sichtbar ist. Stattdessen umfasst der Informationsdarstellungsbereich wenigstens zwei Zustände und ist derart ausgestaltet, dass für den Nutzer die Information betreffend die erste Anwendung lediglich zu Zeitpunkten sichtbar ist, bei denen die Information betreffend die zweite Anwendung nicht sichtbar ist und umgekehrt. So kann verhindert werden, dass der Nutzer die Informationen betreffend die erste Anwendung und betreffend die zweite Anwendung falsch zuordnet und beispielsweise das Höhensicherungsgerät mit einem für den entsprechenden Anwendungsfall nicht zugelassenen Gewicht belastet.

Ein weiterer Aspekt ist, dass der Informationsdarstellungsbereich derart ausgestaltet ist, dass zwischen den wenigstens zwei Zuständen mehrfach hin und her gewechselt werden kann. Somit kann je nach geplantem Anwendungsfall im Vorfeld der Anwendung der persönlichen Schutzausrüstung der Informationsdarstellungsbereich in denjenigen Zustand versetzt werden, der dem geplanten Anwendungsfall entspricht. Wenn also beispielsweise geplant ist, dass Höhensicherungsgerät vertikal zu verwenden, kann im Vorfeld der Verwendung der Informationsdarstellungsbereich in denjenigen Zustand versetzt werden, in dem für den Nutzer über den Informationsträger ausschließlich Information betreffend die vertikale Anwendung sichtbar ist. Wenn hingegen geplant ist, dass Höhensicherungsgerät horizontal zu verwenden, kann im Vorfeld der Verwendung der Informationsdarstellungsbereich in denjenigen Zustand versetzt werden, in dem für den Nutzer über den Informationsträger ausschließlich Information betreffend die horizontale Anwendung sichtbar ist. Insbesondere kann zwischen den wenigstens zwei Zuständen mehrfach hin und her gewechselt werden, so dass die persönliche Schutzausrüstung nicht für lediglich einen Anwendungsfall festgelegt ist, sondern mehrfach für unterschiedliche Anwendungsfälle - also beispielsweise vertikale Anwendung und horizontale Anwendung - verwendet werden kann. Dies erlaubt, dass der Nutzer lediglich eine persönliche Schutzausrüstung erwerben muss, und dass zudem durch den Informationsdarstellungsbereich eine erhöhte Sicherheit des Nutzers gewährleistet ist.

Als "Persönliche Schutzausrüstung", PSA, wird gemäß der Verordnung (EU) 2016/425 des Europäischen Parlaments und des Rates vom 9. März 2016 über persönliche Schutzausrüstungen im Rahmen der Erfindung ausschließlich verstanden:
a) Ausrüstung, die entworfen und hergestellt wird, um von einer Person als Schutz gegen ein oder mehrere Risiken für ihre Gesundheit oder ihre Sicherheit getragen oder gehalten zu werden,
b) austauschbare Bestandteile für Ausrüstungen gemäß Buchstabe a, die für ihre Schutzfunktion unerlässlich sind, und
c) Verbindungssysteme für Ausrüstungen gemäß Buchstabe a, die nicht von einer Person gehalten oder getragen werden und so entworfen sind, dass sie diese Ausrüstung mit einer externen Vorrichtung oder einem sicheren Ankerpunkt verbinden, und die nicht so entworfen sind, dass sie ständig befestigt sein müssen, und die vor ihrer Verwendung keine Befestigungsarbeiten benötigen.

Bevorzugt umfasst die Information betreffend die erste Anwendung Information hinsichtlich eines ersten Anwendungsfalles der persönlichen Schutzausrüstung, beispielsweise die Anwendung in einem ersten geografischen Gebiet, oder die Anwendung bei einer ersten vorgegebenen externen Belastung. Bevorzugt umfasst die Information betreffend die zweite Anwendung Information hinsichtlich eines von dem ersten Anwendungsfall verschiedenen zweiten Anwendungsfalles der persönlichen Schutzausrüstung, beispielsweise die Anwendung in einem zweiten geografischen Gebiet, oder die Anwendung bei einer zweiten vorgegebenen externen Belastung.

Weiter bevorzugt umfasst die Information betreffend die erste Anwendung aufgrund regulatorischer Vorgaben auf der persönlichen Schutzausrüstung anzubringende Information in Bezug zur ersten Anwendung. Weiter bevorzugt umfasst die Information betreffend die zweite Anwendung aufgrund regulatorischer Vorgaben auf der persönlichen Schutzausrüstung anzubringende Information in Bezug zur zweiten Anwendung.

Weiter bevorzugt umfasst die Information betreffend die erste Anwendung Information betreffend eine horizontale Anwendung und weiter bevorzugt Angaben zu einer maximalen Gewichtsbelastung bei horizontaler Anwendung. Weiter bevorzugt umfasst die Information betreffend die zweite Anwendung Information betreffend eine vertikale Anwendung und bevorzugt Angaben zu einer maximalen Gewichtsbelastung bei vertikaler Anwendung.

Bei der vertikalen Anwendung wird die persönliche Schutzausrüstung derart montiert, dass ein Verbindungsmittel der persönlichen Schutzausrüstung bei Verwendung nicht über Kante beansprucht wird. Beispielsweise wird das Höhensicherungsgerät an einer Decke montiert, wobei der Raum direkt unter dem Anbringungsort des Höhensicherungsgerätes frei zugänglich.

Bei der horizontalen Anwendung wird die persönliche Schutzausrüstung derart montiert, dass das Verbindungsmittel der persönlichen Schutzausrüstung bei Verwendung über Kante beansprucht wird. Beispielsweise wird das Höhensicherungsgerät an einem Boden befestigt, so dass der Raum direkt unter dem Anbringungsort des Höhensicherungsgerätes nicht frei zugänglich ist. Das Verbindungsmittel erstreckt sich bei der horizontalen Verwendung zunächst parallel zum Boden bis es eine Kante erreicht und erstreckt sich dann von dort im Wesentlichen senkrecht nach unten.

Gemäß einer bevorzugten Weiterbildung der Erfindung ist vorgesehen, dass die persönliche Schutzausrüstung als Höhensicherungsgerät, als Gurt, als Schutzhelm, als Verbindungsmittel, als Abseil- oder Rettungsgerät, als Auffanggerät, als Karabiner, als Rettungsmittel, als Power Ascender und/oder als Lastensicherungssystem ausgestaltet ist. Je nach Ausgestaltung der persönlichen Schutzausrüstung unterscheidet sich auch die erste und zweite Anwendung.

Bevorzugt handelt es sich beim Höhensicherungsgerät um ein Höhensicherungsgerät, das der Norm EN360:2002 entspricht. Höhensicherungsgeräte werden als Bestandteil der persönlichen Schutzausrüstung gegen Absturz (PSAgA) verwendet. Sie dienen in der Regel als Verbindungsmittel zwischen Auffanggurt und einem Anschlagpunkt. Kommt es bei Höhenarbeiten zu einem Absturz, wird bevorzugt durch einen Fliehkraftmechanismus eine Bremse aktiviert, die einen Sturz zuverlässig abfängt. In anderen Worten handelt es sich beim Höhensicherungsgerät also bevorzugt um ein Auffanggerät mit einer Blockierfunktion. Bevorzugt ist das Höhensicherungsgerät derart ausgestaltet, dass es bei einem Sturz den Nutzer innerhalb von 2 Meter auffängt und eine dabei wirkende Kraft nicht höher als 6kN liegt. Das Höhensicherungsgerät ermöglicht also, dass sich der Nutzer während der Höhenarbeit innerhalb eines Aktionsradius frei bewegen kann, und das im Falle eines Absturzes die auf den Körper wirkende Kräfte durch Brems- und Dämpfersysteme vermindert sind. Das Höhensicherungsgerät ermöglicht zudem bevorzugt das Verstellen des Verbindungsmittels derart, dass auch bei wechselnden Arbeitspositionen im Falle eines Absturzes ein Fallweg kurzgehalten wird.

Das Höhensicherungsgerät ist bevorzugt als erste Anwendung für die horizontale Anwendung und als zweite Anwendung für die vertikale Anwendung zertifiziert. Bevorzugt ist das Höhensicherungsgerät derart ausgestaltet, dass ein maximales Nutzergewicht für die vertikale Anwendung 140 kg beträgt und dass ein maximales Nutzergewicht für die horizontale Anwendung 100 kg beträgt. Weiterhin ist das Höhensicherungsgerät bevorzugt zudem derart ausgestattet, dass es auch ohne zusätzlichen Bandfalldämpfer für die horizontale Anwendung zugelassen ist.

Das Höhensicherungsgerät umfasst bevorzugt ein Verbindungsmittel, das als Seil, Stahlseil, Band und/oder Gurtband ausgestaltet sein kann. Weiter bevorzugt umfasst das Höhensicherungsgerät ein Gehäuse, einen Karabiner, eine Umlenkrolle, einen Seilzug, einen Einlaufdämpfer, eine Seilbremse und/oder eine Anschlageinrichtung. Das Verbindungsmittel wird bevorzugt beim Einzug durch die in dem Gehäuse des Höhensicherungsgerätes integrierte Umlenkrolle geschont. Dadurch wird sowohl das Gehäuse des Höhensicherungsgerätes als auch das Verbindungsmittel selbst vor Verschleiß geschützt. Zudem verhindert der energieabsorbierender Einlaufdämpfer, dass der Karabiner beim Seileinzug ungebremst gegen das Gehäuse schlägt. Das Gehäuse des Höhensicherungsgerätes ist weiter bevorzugt UV-undurchlässig, aus Kunststoff und/oder aus Aluminium ausgestaltet. Zwecks Robustheit des Höhensicherungsgerätes wird das Verbindungsmittel des Höhensicherungsgerätes bevorzugt durch das Gehäuse vor UV-Strahlung geschützt. Weiterhin haben Kunststoff und/oder Aluminium Materialien den Vorteil, dass das Gehäuse leicht und robust ist.

Weiter bevorzugt kann das Höhensicherungsgerät einen oder mehrere Fallindikatoren und/oder Absturzindikatoren umfassen. Der Fallindikator und/oder Absturzindikator - beispielsweise eine Farbsymbolik - zeigt bevorzugt an, ob das Höhensicherungsgerät noch funktionsfähig ist oder überprüft werden muss, beispielsweise weil es zuvor zu einem Sturz gekommen ist. Der Fallindikator und/oder Absturzindikator kann an einem Karabiner oder am Gehäuse des Höhensicherungsgerätes angeordnet sein. Beispielsweise kann derart der Zustand einer Bremse des Höhensicherungsgerätes beurteilt werden, ohne das Gehäuse des Höhensicherungsgerätes zu öffnen.

Wie bereits erwähnt ist ein Aspekt, dass der Informationsdarstellungsbereich den Informationsträger umfasst und derart ausgestaltet ist, dass zwischen den wenigstens zwei Zuständen mehrfach hin und her gewechselt werden kann. In diesem Zusammenhang ist gemäß einer bevorzugten Weiterbildung der Erfindung vorgesehen, dass der Informationsträger ein nicht-elektronischer Informationsträger ist, und/oder dass der Informationsträger als ein nicht elektronisches Display ausgestaltet ist und/oder dass die Anzeige des Informationsdarstellungsbereichs derart ausgestaltet ist, dass zwischen den zwei Zuständen ohne Zufuhr von elektrischer Energie wechselbar ist. In anderen Worten ist die persönliche Schutzausrüstung also bevorzugt derart ausgestaltet, dass ein Wechseln des Zustandes nicht durch Zufuhr von elektrischer Energie erfolgt. Stattdessen ist die persönliche Schutzausrüstung bevorzugt derart ausgestaltet, dass ein Wechsel des Zustandes durch Zufuhr von mechanischer Energie durchführbar ist. Somit ist der Informationsträger langlebig und nicht auf einen elektrischen Energiespeicher angewiesen. Die persönliche Schutzausrüstung ist somit bevorzugt frei von einem elektrischen Energiespeicher. Weiter bevorzugt ist der Informationsträger dazu ausgestaltet die Information betreffend die erste Anwendung und/oder die Information betreffend die zweite Anwendung dauerhaft darzustellen. Besonders bevorzugt wird die Information auf den Informationsträger mittels Druckverfahren, Gravierverfahren, Prägeverfahren und/oder Laserbeschriftung aufgebacht.

Gemäß der Erfindung ist vorgesehen, dass der Informationsträger auf seiner Vorderseite Information betreffend die erste Anwendung, bevorzugt die vertikale Anwendung bereitstellt und auf seiner Rückseite Information betreffend die zweite Anwendung, bevorzugt die horizontale Anwendung bereitstellt und/oder dass zwischen den wenigstens zwei Zuständen durch eine Drehbewegung des Informationsträgers um eine Drehachse, die in einer Ebene des Informationsträgers liegt, mehrfach hin und her gewechselt werden kann. Das Bereitstellen der Information auf der Vorderseite und der Rückseite des bevorzugt nicht transparenten Informationsträgers stellt eine einfach umsetzbare Möglichkeit dar, dass im ersten Zustand des Informationsdarstellungsbereichs ausschließlich Information betreffend die erste Anwendung sichtbar ist und im zweiten Zustand ausschließlich Information betreffend die zweite Anwendung sichtbar ist. Besonders bevorzugt ist der Informationsträger als Schild ausgestaltet. Der mehrfache Wechsel zwischen den beiden Zuständen erfolgt durch eine Drehung des Informationsträgers, derart dass nach der Drehbewegung jeweils die andere Seite des Informationsträgers für den Nutzer sichtbar ist.

Um einen mehrfachen Wechsel des Zustandes durch Drehung einfach zu ermöglichen, ist der Informationsträger im Informationsdarstellungsbereich der persönlichen Schutzausrüstung bevorzugt lösbar mit einem Gehäuse oder einer Oberfläche der persönlichen Schutzausrüstung verbunden. Beispielsweise kann der Informationsträger über eine mechanische Verbindung oder über magnetische Wechselwirkung lösbar mit dem Gehäuse oder der Oberfläche verbunden sein. In diesem Zusammenhang ist gemäß der Erfindung vorgesehen, dass der Informationsträger im Informationsdarstellungsbereich mittels einer Klemmverbindung lösbar mit dem Gehäuse oder der Oberfläche der persönlichen Schutzausrüstung verbunden ist, oder dass der Informationsträger im Informationsdarstellungsbereich mittels einer Schraubverbindung lösbar mit dem Gehäuse oder der Oberfläche der persönlichen Schutzausrüstung verbunden ist.

Bei der Klemmverbindung ist der Informationsträger also bevorzugt kraft- und/oder formschlüssig mit dem Gehäuse oder der Oberfläche der persönlichen Schutzausrüstung verbunden, wobei weiter bevorzugt vorgesehen ist, dass der Informationsträger in Aussparungen des Gehäuses oder der Oberfläche eingreifende Klemmnasen aufweist. Bei der Schraubverbindung sorgt bevorzugt eine Schraube und ein dazu korrespondierendes Schraubloch in dem Informationsträger und/oder eine dazu korrespondierende Aussparung und/oder Vertiefung zur Aufnahme der Schraube in dem Gehäuse oder der Oberfläche für die Verbindung des Informationsträgers mit dem Gehäuse oder der Oberfläche.

Alternativ zur lösbaren Verbindung des Informationsträgers mit dem Gehäuse oder der Oberfläche kann vorgesehen sein, dass der Informationsträger im Informationsdarstellungsbereich der persönlichen Schutzausrüstung nicht lösbar aber beweglich mit dem Gehäuse oder der Oberfläche der persönlichen Schutzausrüstung verbunden ist - beispielsweise über ein Gelenk und bevorzugt über ein Drehgelenk. In diesem Zusammenhang ist gemäß der Erfindung vorgesehen, dass der Informationsträger im Informationsdarstellungsbereich mittels einer Scharnierverbindung mit dem Gehäuse oder der Oberfläche der persönlichen Schutzausrüstung verbunden ist.

Besonders bevorzugt ist vorgesehen, dass der Informationsträger als mittels einer Klemmverbindung im Informationsdarstellungsbereich lösbar mit dem Gehäuse verbundenes Schild ausgestaltet ist. Durch Lösen der Klemmverbindung lässt sich das Schild vom Gehäuse entfernen und in umgedrehter Form wieder am Gehäuse verklemmen, wodurch ein einfacher Wechsel des Zustandes des Informationsdarstellungsbereichs möglich ist.

Gemäß einer weiteren bevorzugten Weiterbildung der Erfindung ist zudem vorgesehen, dass der Informationsträger eine spiegelsymmetrische Form aufweist, dass der Informationsträger Klemmnasen zur Verklemmung des Informationsträgers mit dem Gehäuse oder der Oberfläche der persönlichen Schutzausrüstung umfasst und/oder dass der Informationsträger eine Aussparung zur Aufnahme einer Schraubverbindung umfasst. Die spiegelsymmetrische Form des Informationsträgers in Bezug zu einer Spiegelebene senkrecht zur Ebene des Informationsträgers ermöglicht, dass der Informationsträger auch in gedrehter Form problemlos mit dem Gehäuse oder der Oberfläche der persönlichen Schutzausrüstung verbindbar ist.

In Bezug zur Klemmverbindung sind besonders bevorzugt die Klemmnasen spiegelsymmetrisch angeordnet. Weiter bevorzugt ist vorgesehen, dass das Gehäuse oder die Oberfläche der persönlichen Schutzausrüstung im Informationsdarstellungsbereich Aussparungen für die Klammnasen des Informationsträgers umfasst also bevorzugt zu den Klemmnasen korrespondierende Aussparungen.

Alternativ zur Ausgestaltung des Informationsträgers derart, dass der Informationsträger auf seiner Vorderseite Information betreffend die erste Anwendung bereitstellt und auf seiner Rückseite Information betreffend die zweite Anwendung bereitstellt, ist gemäß der Erfindung vorgesehen, dass der Informationsträger auf seiner Vorderseite Information betreffend die erste Anwendung, bevorzugt Information betreffend die vertikale Anwendung und Information betreffend die zweite Anwendung, bevorzugt Information betreffend die horizontale Anwendung bereitstellt und die persönliche Schutzausrüstung im Informationsdarstellungsbereich eine ein Sichtfenster aufweisende Abdeckung für den Informationsträger umfasst. Derart kann auf einfache Möglichkeit durch die Abdeckung und das Sichtfenster ermöglicht werden, dass im ersten Zustand des Informationsdarstellungsbereichs ausschließlich Information betreffend die erste Anwendung durch das Sichtfenster sichtbar ist und im zweiten Zustand ausschließlich Information betreffend die zweite Anwendung durch das Sichtfenster sichtbar ist. Die jeweils andere Information wird entsprechend von der Abdeckung verdeckt und ist somit nicht gleichzeitig sichtbar. Die Abdeckung ist bevorzugt mit dem Gehäuse oder der Oberfläche der der persönlichen Schutzausrüstung verbunden. Bevorzugt ist der Informationsträger zwischen dem Gehäuse und der das Sichtfenster aufweisenden Abdeckung angeordnet. Die Abdeckung kann zudem auch mehr als ein Sichtfenster umfassen.

In Bezug zum Wechsel des Zustandes ist gemäß der Erfindung vorgesehen, dass zwischen den wenigstens zwei Zuständen durch eine Drehbewegung des Informationsträgers um eine Drehachse, die senkrecht zu einer Ebene des Informationsträgers liegt, oder durch eine Axialbewegung des Informationsträgers entlang einer Achse, die in einer Ebene des Informationsträgers liegt, mehrfach hin und her gewechselt werden kann und/oder dass zwischen den wenigstens zwei Zuständen durch eine Drehbewegung oder Axialbewegung der das Sichtfenster aufweisende Abdeckung gewechselt werden kann. Ein mehrfacher Wechsel des Zustandes kann in dieser Alternative also bevorzugt durch eine Drehbewegung oder durch axiales Verschieben des Informationsträgers relativ zur Abdeckung erfolgen.

Um den Wechsel des Zustandes einfach zu ermöglichen, ist der Informationsträger im Informationsdarstellungsbereich der persönlichen Schutzausrüstung bevorzugt derart mit dem Gehäuse oder der Oberfläche verbunden, dass der Informationsträger relativ zur Abdeckung bewegbar ist. Somit kann mittels der relativen Bewegung der Abdeckung zum Informationsträger auf einfache Weise der Zustand des Informationsdarstellungsbereichs gewechselt werden. Gemäß einer bevorzugten Weiterbildung der Erfindung ist zudem vorgesehen, dass der Informationsträger im Informationsdarstellungsbereich relativ zum Sichtfenster der Abdeckung axial verschiebbar oder drehbar gelagert ist. Der Wechsel kann in anderen Worten also über eine Drehbewegung oder alternativ über eine Translation erfolgen.

In Bezug zur Drehbewegung ist besonders bevorzugt vorgesehen, dass der Informationsträger als relativ zum Sichtfenster drehbar gelagerte Scheibe ausgestaltet ist. Weiter bevorzugt ist der Informationsträger über eine Schraubverbindung drehbar am Gehäuse oder der Oberfläche derart gelagert, dass der Informationsträger anteilig von dem das Sichtfenster aufweisenden Abdeckung verdeckt wird. Somit kann einfach durch Drehung der Schraube der als Scheibe ausgestaltete Informationsträger rotiert werden. In diesem Zusammenhang ist zudem gemäß einer bevorzugten Weiterbildung der Erfindung vorgesehen, dass das Sichtfenster (oder die mehreren Sichtfenster der Abdeckung) und der Informationsträger derart ausgestaltet sind, dass entweder die Information betreffend die erste Anwendung oder die Information betreffend die zweite Anwendung durch das Sichtfenster oder die mehreren Sichtfenster sichtbar ist. In anderen Worten korrespondieren also die Größe und Form des Sichtfensters mit der Größe und Form der auf dem Informationsträger dargestellten Information. Weiter bevorzugt ist vorgesehen, dass das Gehäuse eine Aussparung und/oder Vertiefung zur Aufnahme der Schraubverbindung aufweist.

Alternativ zu der Möglichkeit zum Wechseln des Zustandes den Informationsträger zu bewegen kann auch vorgesehen sein, dass die das Sichtfenster aufweisende Abdeckung bewegt wird. Beispielsweise kann beim Wechsel das Sichtfenster in Bezug zur Abdeckung unverändert bleiben und sich mit der Abdeckung mitbewegen- also mitdrehen oder axial verschieben. Somit ist durch das Sichtfenster jeweils ein anderer Bereich des von der Abdeckung anteilig abgedeckten Informationsträgers sichtbar. Alternativ kann sich beim Wechseln das Sichtfenster relativ zur Abdeckung verändern. Beispielsweise kann eine Schiebelösung vorgesehen sein, bei dem sich ein Teil der Abdeckung entlang einer Achse über eine Führungsschiene verschieben lässt. Dabei liegt das Sichtfenster zunächst auf einer Seite des beweglichen Teils der Abdeckung, welches sich durch das Verschieben der Abdeckung stetig verkleinert, bis es nicht mehr vorhanden ist. Zudem vergrößert sich auf der anderen Seite der Abdeckung zudem ein durch das Verschieben des beweglichen Teils der Abdeckung neu entstandenes Sichtfenster bis es die Größe des ursprünglichen Sichtfensters erreicht.

Weitere technische Effekte und Vorteile der persönlichen Schutzausrüstung ergeben sich für den Fachmann aus der Beschreibung des Verfahrens zum Verändern eines Zustandes des Informationsdarstellungsbereiches der persönlichen Schutzausrüstung, sowie aus der Beschreibung zu den Ausführungsbeispielen und den Figuren.

Weiterhin betrifft die Erfindung ein Verfahren zum Verändern eines Zustandes eines Informationsdarstellungsbereiches einer persönlichen Schutzausrüstung, wobei die persönliche Schutzausrüstung gemäß der obigen Beschreibung ausgestaltet ist, und insbesondere den Informationsdarstellungsbereich umfasst, der Informationsdarstellungsbereich einen Informationsträger zum Darstellen von Information einer ersten Anwendung und einer zweiten Anwendung der persönlichen Schutzausrüstung umfasst, der Informationsdarstellungsbereich in einem ersten von wenigstens zwei Zuständen ausschließlich Information betreffend die erste Anwendung anzeigt und im zweiten Zustand ausschließlich Information betreffend die zweite Anwendung anzeigt, und die Anzeige des Informationsdarstellungsbereichs zwischen den wenigstens zwei Zuständen mehrfach hin und her wechselbar ist, mit den Schritten:
- Bereitstellen der persönlichen Schutzausrüstung umfassend den Informationsdarstellungsbereich in dem ersten oder zweiten der wenigstens zwei Zustände,
- Verändern des Zustandes des Informationsdarstellungsbereiches durch Drehen oder axiales Verschieben des Informationsträgers, oder
- Verändern des Zustandes des Informationsdarstellungsbereiches durch Drehen oder axiales Verschieben einer ein Sichtfenster aufweisende Abdeckung für den Informationsträger.

Ein Aspekt der Erfindung liegt darin, dass durch Drehen oder axiales Verschieben des Informationsträgers oder der das Sichtfenster aufweisende Abdeckung für den Informationsträger der Zustand des Informationsdarstellungsbereichs gewechselt werden kann. Wenn also im ersten Schritt die persönliche Schutzausrüstung wie beispielsweise das Höhensicherungsgerät mit dem Informationsdarstellungsbereich in dem ersten Zustand bereitgestellt wird, und entsprechend für den Nutzer über den Informationsträger ausschließlich Information betreffend die erste Anwendung, wie beispielsweise die vertikale Anwendung sichtbar ist, ist nach Durchführen des darauffolgenden Schrittes der Informationsdarstellungsbereich des Höhensicherungsgerätes in dem zweiten Zustand, so dass für den Nutzer über den Informationsträger ausschließlich Information betreffend die zweite Anwendung, wie beispielsweise Information betreffend die horizontale Anwendung sichtbar ist. Wenn hingegen im ersten Schritt das Höhensicherungsgerät mit dem Informationsdarstellungsbereich in dem zweiten Zustand bereitgestellt wird, und entsprechend für den Nutzer über den Informationsträger ausschließlich Information betreffend die zweite Anwendung sichtbar ist, ist nach Durchführen des darauffolgenden Schrittes der Informationsdarstellungsbereich des Höhensicherungsgerätes in dem ersten Zustand, so dass für den Nutzer über den Informationsträger ausschließlich Information betreffend die erste Anwendung sichtbar ist. Somit wird vermieden, dass für den Nutzer zeitgleich Information betreffend die erste Anwendung und die zweite Anwendung der persönlichen Schutzausrüstung sichtbar ist, wodurch ein einfacher und sicherer Einsatz der persönlichen Schutzausrüstung gewährleistet wird.

Gemäß einer bevorzugten Weiterbildung der Erfindung ist vorgesehen, dass der Informationsträger auf seiner Vorderseite Information betreffend die erste Anwendung bereitstellt und auf seiner Rückseite Information betreffend die zweite Anwendung bereitstellt, und dass der Informationsträger im Informationsdarstellungsbereich mittels einer Klemmverbindung oder Schraubverbindung lösbar mit dem Gehäuse oder der Oberfläche der persönlichen Schutzausrüstung verbunden ist, und der Schritt Verändern des Zustandes des Informationsdarstellungsbereiches ein Drehen des Informationsträgers um eine Drehachse, die in einer Ebene des Informationsträgers liegt, umfasst.

Das Wechseln des Zustandes erfolgt also bevorzugt dadurch, dass der bevorzugt als Schild ausgestaltete Informationsträger gedreht wird. Wenn zunächst also die Vorderseite des Schildes für den Nutzer sichtbar ist, ist nach dem Drehen also die Rückseite des Schildes für den Nutzer sichtbar und umgekehrt.

In diesem Zusammenhang ist gemäß einer weiteren bevorzugten Weiterbildung der Erfindung vorgesehen, dass das Verfahren die Schritte
- Lösen des Informationsträgers von dem Gehäuse oder der Oberfläche der persönlichen Schutzausrüstung, bevorzugt mittels eines Schraubendrehers, und
- Befestigen des gedrehten Informationsträgers an dem Gehäuse oder der Oberfläche der persönlichen Schutzausrüstung durch Verklemmen oder Verschrauben des Informationsträgers mit dem Gehäuse oder der Oberfläche
umfasst.

Insbesondere ist also vorgesehen, dass die Klemmverbindung dadurch gelöst wird, dass mittels eines Schraubendrehers bevorzugt mittels eines Schlitzschraubendrehers oder mittels eines anderen geeigneten Werkzeugs der Informationsträger aus seiner Verklemmung mit dem Gehäuse oder der Oberfläche heraushebelt wird. Bevorzugt nach Drehen des Informationsträgers um genau 180 Grad um die Drehachse, die in der Ebene des Informationsträgers liegt, wird der Informationsträger wieder durch Einklemmen mit dem Gehäuse oder der Oberfläche verklemmt. Dafür ist besonders bevorzugt vorgesehen, dass zunächst Klemmnasen des Informationsträgers in Vertiefungen am Gehäuse oder der Oberfläche geführt werden, indem der Informationsträger mit einem Winkel kleiner 90 Grad ans Gehäuse oder an die Oberfläche geführt wird. Nach anschließendem Abkippen des Informationsträgers in Richtung des Gehäuses oder der Oberfläche, bei dem die in die Vertiefungen eingeführten Klemmnasen als Gelenk wirken, kann bevorzugt durch temporäres Deformieren des Informationsträgers gegenüberliegende Klemmnasen des Informationsträgers in weitere Vertiefungen am Gehäuse oder in weitere Vertiefungen in der Oberfläche eingeführt und/oder geklipst werden.

In Bezug zur Schraubverbindung ist vorgesehen, dass die Schraubverbindung mittels eines Schraubendrehers oder mittels eines anderen geeigneten Werkzeugs gelöst wird und der Informationsträger von dem Gehäuse oder der Oberfläche entfernt wird. Bevorzugt nach Drehen des Informationsträgers um genau 180 Grad um die Drehachse, die in der Ebene des Informationsträgers liegt, wird der Informationsträger wieder durch Verschrauben mit dem Gehäuse oder der Oberfläche verbunden. Dafür ist bevorzugt vorgesehen, dass der Informationsträger ein zur Schraube korrespondierendes Schraubloch aufweist und/oder dass das Gehäuse oder die Oberfläche ein zur Schraube korrespondierende Aussparung und/oder Vertiefung aufweist.

Gemäß einer alternativen weiter bevorzugten Weiterbildung der Erfindung ist vorgesehen, dass der Informationsträger auf seiner Vorderseite Information betreffend die erste Anwendung, bevorzugt die vertikale Anwendung, und Information betreffend die zweite Anwendung, bevorzugt die horizontale Anwendung, bereitstellt, und die persönliche Schutzausrüstung im Informationsdarstellungsbereich eine ein Sichtfenster aufweisende Abdeckung für den Informationsträger umfasst, und der Schritt Verändern des Zustandes des Informationsdarstellungsbereiches ein Drehen des Informationsträgers um eine Drehachse, die senkrecht zu einer Ebene des Informationsträgers liegt, umfasst.

Das Wechseln des Zustandes erfolgt also bevorzugt dadurch, dass der bevorzugt als Scheibe ausgestaltete Informationsträger gedreht wird. Wenn zunächst also durch das Sichtfenster der Abdeckung Information betreffend die erste Anwendung für den Nutzer sichtbar ist, ist nach dem Drehen also die Information betreffend die zweite Anwendung für den Nutzer sichtbar und umgekehrt. Im Gegensatz zur erstbeschriebenen Alternative ist es in dieser Alternative nicht notwendig, den Informationsträger zum Verändern des Zustandes von dem Gehäuse oder der Oberfläche der persönlichen Schutzausrüstung zu lösen. Dies hat den Vorteil, dass der Informationsträger nicht verloren gehen kann.

In diesem Zusammenhang ist gemäß einer weiteren bevorzugten Weiterbildung der Erfindung vorgesehen, dass der Schritt Drehen des Informationsträgers um eine Drehachse ein Drehen einer Schraube mittels eines Schraubendrehers umfasst. Bevorzugt wird durch das Drehen einer Schraube der als Scheibe ausgestalteter Informationsträger relativ zur bevorzugt feststehenden und bevorzugt mit dem Gehäuse oder der Oberfläche verbundenen Abdeckung gedreht. Bevorzugt wird jene Schraube gedreht, die zudem die Verbindung des Informationsträgers mit dem Gehäuse oder der Oberlfäche sicherstellt. Weiter bevorzugt wird der Informationsträger genau um 90 Grad gedreht, bis durch das Sichtfenster für den Nutzer jeweils die Information betreffend die jeweils andere Anwendung wieder sichtbar ist.

Weitere technische Effekte und Vorteile des Verfahrens zum Verändern des Zustandes des Informationsdarstellungsbereiches der persönlichen Schutzausrüstung ergeben sich für den Fachmann aus der Beschreibung der persönlichen Schutzausrüstung, sowie aus der nachfolgenden Beschreibung zu den Ausführungsbeispielen und den Figuren.

### Kurze Beschreibung der Zeichnungen

Nachfolgend wird die Erfindung unter Bezugnahme auf die anliegenden Zeichnungen anhand bevorzugter Ausführungsbeispiele näher erläutert.

Es zeigen
- Fig. 1: eine als Höhensicherungsgerät ausgestaltete persönliche Schutzausrüstung, gemäß einem ersten bevorzugten Ausführungsbeispiel der Erfindung,
- Fig. 2: einen Informationsträger des Höhensicherungsgerätes aus Figur 1,
- Fig. 3: ein Verfahren um den Zustand eines Informationsdarstellungsbereichs einer als Höhensicherungsgerät ausgestaltete persönliche Schutzausrüstung zu verändern, gemäß einem bevorzugten Ausführungsbeispiel der Erfindung,
- Fig. 4: ein ebenfalls als Höhensicherungsgerät ausgestaltete persönliche Schutzausrüstung, gemäß einem weiteren bevorzugten Ausführungsbeispiel der Erfindung.

### Detaillierte Beschreibung der Ausführungsbespiele

Im Folgenden wird unter Bezugnahme auf die Figuren am Beispiel einer als Höhensicherungsgerät 10 ausgestaltete persönliche Schutzausrüstung das Prinzip der Erfindung erläutert. Die persönliche Schutzausrüstung beschränkt sich aber nicht nur auf Höhensicherungsgeräte 10, sondern kann auch als Gurt, Schutzhelm, Verbindungsmittel, Abseil- oder Rettungsgerät, Auffanggerät, als Karabiner, als Rettungsmittel, als Power Ascender und/oder als Lastensicherungssystem ausgestaltet sein. Dem Fachmann erschließt sich aufgrund der nachfolgenden Beschreibung am Beispiel des Höhensicherungsgerätes 10 die analoge Anwendung bei weiteren Arten von persönlicher Schutzausrüstung.

Figur 1 zeigt schematisch ein Ausführungsbeispiel eines Höhensicherungsgeräts 10 zur vertikalen und horizontalen Anwendung. Das Höhensicherungsgerät 10 ist als Auffanggerät konzipiert und umfasst in diesem bevorzugten Ausführungsbeispiel ein als Stahlseil 12 ausgestaltetes Verbindungsmittel 12 und einen daran befestigten Karabiner 14. Zudem verfügt das Höhensicherungsgerät 10 über eine in einem Gehäuse 16 integrierten Umlenkrolle und einen Seilzug (beides nicht in den Figuren erkennbar). Zudem verhindert ein energieabsorbierender Einlaufdämpfer 18, dass der Karabiner 14 beim Einzug des Verbindungsmittels 12 ungebremst gegen das Gehäuse 16 schlägt.

Wie in Figur 1 dargestellt umfasst das Höhensicherungsgerät 10 zudem einen Informationsdarstellungsbereich 20, der einen Informationsträger 22 zum Darstellen von Information umfasst. Der Informationsdarstellungsbereich 20 ist derart ausgestaltet, dass in einem ersten von wenigstens zwei Zuständen ausschließlich Information betreffend die erste Anwendung - vorliegend die vertikale Anwendung sichtbar ist (in Figur 1 ist der erste Zustand nicht dargestellt) und im zweiten Zustand ausschließlich Information betreffend die zweite Anwendung - vorliegend die horizontale Anwendung sichtbar ist (wie in Figur 1 dargestellt). Der Informationsdarstellungsbereich 20 ist derart ausgestaltet, dass zwischen den zwei Zuständen mehrfach hin und her gewechselt werden kann.

Im vorliegenden Ausführungsbeispiel aus Figur 1 umfasst das Höhensicherungsgerät 10 zwei Informationsdarstellungsbereiche 20 mit jeweils einem als Schild 24 ausgestalten Informationsträger 22, wobei die Informationsträger jeweils noch in Figur 2 dargestellt sind. Die Schilder 24 stellen auf der Vorderseite 26 Information betreffend die vertikale Anwendung bereit und auf der Rückseite 28 Information betreffend die horizontale Anwendung bereit, insbesondere das maximal zulässige Gewicht, mit dem das Höhensicherungsgerät in dem Anwendungsfall belastbar ist. Zwischen den zwei Zuständen des Informationsdarstellungsbereichs 20 kann durch eine Drehbewegung des Informationsträgers 22 um eine Drehachse 30, die in einer Ebene des Informationsträgers 22 liegt, mehrfach hin und her gewechselt werden.

Eines der Schilder 24 ist im vorliegenden Ausführungsbeispiel mittels einer Schraubverbindung 32 lösbar mit dem Gehäuse 16 des Höhensicherungsgerätes 10 verbunden. Dieses Schild 24 ist wie in Figur 2 a) zu erkennen mit einem Schraubloch 34 ausgestattet. Das andere Schild 24 ist im vorliegenden Ausführungsbeispiel mittels einer Klemmverbindung 36 lösbar mit dem Gehäuse 16 des Höhensicherungsgerätes 10 verbunden. Dafür weist dieses Schild 24 wie in Figur 2 b) zu erkennen ist Klemmnasen 38 auf, die in Aussparungen des Gehäuses 10 eingreifen können. Die Schilder 24 weisen zudem eine spiegelsymmetrische Form auf, wobei die Spiegelebene 40 senkrecht zur Ebene des Schildes 24 steht.

Mit Verweis auf Figur 3 wird im Folgenden ein Verfahren erläutert, um den Zustand des Informationsdarstellungsbereichs 20 des Höhensicherungsgerätes 10 zu verändern. Analog zu dem in Figur 1 gezeigten Höhensicherungsgerät 10 und dem in Figur 2b) gezeigten Informationsträger 22, weist das Höhensicherungsgerät in Figur 3 ein Gehäuse 16 auf und einen als Schild 24 ausgestalteten Informationsträger 22. Der Informationsträger 22 ist über eine Klemmverbindung 36 mit dem Gehäuse 16 lösbar verbunden. In einem ersten Schritt des Verfahrens wird das Höhensicherungsgerät 10 bereitgestellt, wobei vorliegend der Informationsdarstellungsbereich 20 sich in dem zweiten Zustand befindet und somit ausschließlich Information betreffend die horizontale Anwendung bereitstellt.

In einem weiteren Schritt wird der Informationsträger 22 von dem Gehäuse 16 des Höhensicherungsgerätes 10 mittels eines Schraubendrehers 42 gelöst, indem der Informationsträger 22 aus seiner Verklemmung mit dem Gehäuse 16 heraushebelt wird, um die ersten Klemmnasen 38a aus der Aussparung zu bewegen. Nachdem die zweiten Klemmnasen 38b aus der Aussparung bewegt wurden und der Informationsträger 22 um genau 180 Grad um die Drehachse 30 gedreht wurde, wird der gedrehten Informationsträger 22 wieder an dem Gehäuse 16 des Höhensicherungsgerät 10 durch Verklemmen befestigt. Dafür werden zunächst die zweiten Klemmnasen 38b des Informationsträgers 22 in Vertiefungen am Gehäuse 16 geführt. Nach anschließendem Abkippen des Informationsträgers 22 in Richtung des Gehäuses 16, bei dem die in die Vertiefungen eingeführten zweiten Klemmnasen 38b als Gelenk wirken, werden durch temporäres Deformieren des Informationsträgers 22 die gegenüberliegenden ersten Klemmnasen 38a in die Vertiefungen am Gehäuse 16 eingeklipst.

Figur 4 zeigt schematisch ein weiteres Ausführungsbeispiel eines Höhensicherungsgeräts 10 zur vertikalen und horizontalen Anwendung. Analog zum Höhensicherungsgerät 10 aus Figur 1 weist das Höhensicherungsgerät 10 ein als Stahlseil 12 ausgestaltetes Verbindungsmittel 12 und einen daran befestigten Karabiner 14 auf. Zudem verfügt das Höhensicherungsgerät 10 über eine in das Gehäuse 16 integrierte Umlenkrolle und einen Seilzug (beides nicht in den Figuren erkennbar).

Das in Figur 4 dargestellte Höhensicherungsgerät 10 weist den Informationsdarstellungsbereich 20 auf, der den in Figur 4b) dargestellten und als Scheibe 44 ausgestalteten Informationsträger 22 zum Darstellen von Information umfasst. Der Informationsdarstellungsbereich 20 ist derart ausgestaltet, dass in dem ersten von zwei Zuständen ausschließlich Information betreffend die vertikale Anwendung sichtbar ist und im zweiten Zustand, der in Figur 4a) dargestellt ist, ausschließlich Information betreffend die horizontale Anwendung sichtbar ist.

Dafür stellt der Informationsträger 22 auf seiner Vorderseite Information betreffend die vertikale Anwendung und Information betreffend die horizontale Anwendung bereit und das Höhensicherungsgerät 10 weist im Informationsdarstellungsbereich 20 eine ein Sichtfenster 46 aufweisende Abdeckung 48 für den Informationsträger 22 auf. Die Abdeckung 48 ist mit dem Gehäuse 16 des Höhensicherungsgerätes verbunden. Der Informationsträger 22 ist zwischen dem Gehäuse 16 und der das Sichtfenster 46 aufweisenden Abdeckung 48 angeordnet. Vorliegend weist die Abdeckung 48 zwei Sichtfensters 46 auf.

Zwischen den zwei Zuständen des Informationsdarstellungsbereichs 20 kann durch eine Drehbewegung des Informationsträgers 22 um eine Drehachse 50, die senkrecht zu einer Ebene des Informationsträgers 22 liegt, mehrfach hin und her gewechselt werden. Dafür ist der Informationsträger 22 im Informationsdarstellungsbereich 20 des Höhensicherungsgerätes 10 derart mit dem Gehäuse 16 verbunden, dass der Informationsträger 22 relativ zur Abdeckung 48 bewegbar ist. Insbesondere ist der Informationsträger 22 über eine Schraubverbindung 32 drehbar am Gehäuse 16 gelagert, derart dass der Informationsträger 22 anteilig von dem das Sichtfenster 46 aufweisenden Abdeckung 48 verdeckt wird. Weiterhin korrespondieren die Größe und Form des Sichtfensters 46 mit der Größe und Form der auf dem Informationsträger 22 dargestellten Information. Somit kann durch Drehung des als Scheibe ausgestalteten Informationsträgers 22 um 90 Grad der Zustand des Informationsdarstellungsbereichs 20 verändert werden.

### Bezugszeichenliste

| | |
|---|---|
| Höhensicherungsgerät | 10 |
| Verbindungsmittel, Stahlseil | 12 |
| Karabiner | 14 |
| Gehäuse | 16 |
| Einlaufdämpfer | 18 |
| Informationsdarstellungsbereich | 20 |
| Informationsträger | 22 |
| Schild | 24 |
| Vorderseite | 26 |
| Rückseite | 28 |
| Drehachse, die in Ebene des Informationsträgers liegt | 30 |
| Schraubverbindung | 32 |
| Schraubloch | 34 |
| Klemmverbindung | 36 |
| Klemmnasen | 38 |
| Spiegelebene | 40 |
| Schraubendreher | 42 |
| Scheibe | 44 |
| Sichtfenster | 46 |
| Abdeckung | 48 |
| Drehachse, die senkrecht zu Ebene des Informationsträgers liegt | 50 |

## Patentansprüche

1. Persönliche Schutzausrüstung (10) mit einem Informationsdarstellungsbereich (20), wobei
der Informationsdarstellungsbereich (20) einen Informationsträger (22) zum Darstellen von Information einer ersten Anwendung und einer zweiten Anwendung der persönlichen Schutzausrüstung (10) umfasst,
der Informationsdarstellungsbereich (20) in einem ersten von wenigstens zwei Zuständen ausschließlich Information betreffend die erste Anwendung anzeigt und in einem zweiten Zustand ausschließlich Information betreffend die zweite Anwendung anzeigt, wobei
die Anzeige des Informationsdarstellungsbereichs (20) zwischen den wenigstens zwei Zuständen mehrfach hin und her wechselbar ist, und wobei
a) der Informationsträger (22) auf seiner Vorderseite (26) Information betreffend die erste Anwendung bereitstellt und auf seiner Rückseite (28) Information betreffend die zweite Anwendung bereitstellt, und zwischen den wenigstens zwei Zuständen durch eine Drehbewegung des Informationsträgers (22) um eine Drehachse (30), die in einer Ebene des Informationsträgers (22) liegt, mehrfach hin und her gewechselt werden kann, wobei
- der Informationsträger (22) im Informationsdarstellungsbereich (20) mittels einer Klemmverbindung (36) lösbar mit einem Gehäuse (16) oder eine Oberfläche der persönlichen Schutzausrüstung (10) verbunden ist, oder
- der Informationsträger (22) im Informationsdarstellungsbereich (20) mittels einer Scharnierverbindung mit dem Gehäuse (16) oder der Oberfläche der persönlichen Schutzausrüstung (10) verbunden ist, oder
- der Informationsträger (10) im Informationsdarstellungsbereich (20) mittels einer Schraubverbindung (32) lösbar mit dem Gehäuse (16) oder der Oberfläche der persönlichen Schutzausrüstung (10) verbunden ist, oder
b) der Informationsträger (22) auf seiner Vorderseite (26) Information betreffend die erste Anwendung und Information betreffend die zweite Anwendung bereitstellt, die persönliche Schutzausrüstung (10) im Informationsdarstellungsbereich eine ein Sichtfenster (46) aufweisende Abdeckung (48) für den Informationsträger (22) umfasst, und wobei
- zwischen den wenigstens zwei Zuständen durch eine Drehbewegung des Informationsträgers (22) um eine Drehachse (50), die senkrecht zu einer Ebene des Informationsträgers (22) liegt, oder durch eine Axialbewegung des Informationsträgers (22) entlang einer Achse, die in einer Ebene des Informationsträgers (22) liegt, mehrfach hin und her gewechselt werden kann und/oder
- zwischen den wenigstens zwei Zuständen durch eine Drehbewegung oder Axialbewegung der das Sichtfenster (46) aufweisende Abdeckung (48) gewechselt werden kann.

2. Persönliche Schutzausrüstung (10) nach dem vorhergehenden Anspruch, wobei der Informationsträger (22) ein nicht-elektronischer Informationsträger (22, 24, 44) ist, und/oder wobei der Informationsträger (22) als ein nicht-elektronisches Display ausgestaltet ist und/oder wobei die Anzeige des Informationsdarstellungsbereichs (20) zwischen den zwei Zuständen ohne Zufuhr von elektrischer Energie wechselbar ist.

3. Persönliche Schutzausrüstung (10) nach einem der vorhergehenden Ansprüche, wobei die Schutzausrüstung (10) nach Merkmal a) ausgestaltet ist, wobei der Informationsträger (22) eine spiegelsymmetrische Form aufweist, wobei der Informationsträger (22) Klemmnasen (38) zur Verklemmung des Informationsträgers (22) mit dem Gehäuse (16) oder der Oberfläche der persönlichen Schutzausrüstung (10) umfasst und/oder wobei der Informationsträger (22) eine Aussparung (34) zur Aufnahme einer Schraubverbindung (32) umfasst.

4. Persönliche Schutzausrüstung (10) nach einem der Ansprüche 1 oder 2, wobei die Schutzausrüstung (10) nach Merkmal b) ausgestaltet ist, wobei der Informationsträger (22) im Informationsdarstellungsbereich (20) relativ zum Sichtfenster (46) der Abdeckung (48) axial verschiebbar oder drehbar gelagert ist, oder wobei der Informationsträger als relativ zum Sichtfenster (46) drehbar gelagerte Scheibe (44) ausgestaltet ist.

5. Persönliche Schutzausrüstung (10) nach einem der Ansprüche 1, 2 oder 4, wobei die Schutzausrüstung (10) nach Merkmal b) ausgestaltet ist, wobei das Sichtfenster (46) der Abdeckung (48) und der Informationsträger (22) derart ausgestaltet sind, dass entweder die Information betreffend die erste Anwendung oder die Information betreffend die zweite Anwendung durch das Sichtfenster (46) sichtbar ist.

6. Persönliche Schutzausrüstung (10) nach einem der vorhergehenden Ansprüche, ausgestaltet als Höhensicherungsgerät, als Gurt, als Schutzhelm, als Verbindungsmittel, als Abseil- oder Rettungsgerät, als Auffanggerät, als Karabiner, als Rettungsmittel, als Power Ascender und/oder als Lastensicherungssystem.

7. Verfahren zum Verändern eines Zustandes eines Informationsdarstellungsbereiches (20) einer persönlichen Schutzausrüstung (10), wobei
die persönliche Schutzausrüstung (10) nach einem der Ansprüche 1 bis 6 ausgestaltet ist, mit den Schritten:
- Bereitstellen der persönlichen Schutzausrüstung (10) umfassend den Informationsdarstellungsbereich (20) in dem ersten oder zweiten der wenigstens zwei Zustände,
- Verändern des Zustandes des Informationsdarstellungsbereiches (20) durch Drehen oder axiales Verschieben des Informationsträgers (22) oder
- Verändern des Zustandes des Informationsdarstellungsbereiches (20) durch Drehen oder axiales Verschieben einer ein Sichtfenster (46) aufweisende Abdeckung (48) für den Informationsträger (22).

8. Verfahren nach dem vorherigen Anspruch wobei der Informationsträger (22) auf seiner Vorderseite (26) Information betreffend die erste Anwendung bereitstellt und auf seiner Rückseite (28) Information betreffend die zweite Anwendung bereitstellt, und wobei der Informationsträger (22) im Informationsdarstellungsbereich (20) mittels einer Klemmverbindung (36) oder Schraubverbindung (32) lösbar mit einem Gehäuse (16) oder einer Oberfläche der persönlichen Schutzausrüstung (10) verbunden ist, und der Schritt Verändern des Zustandes des Informationsdarstellungsbereiches (20) ein Drehen des Informationsträgers (22) um eine Drehachse (30), die in einer Ebene des Informationsträgers (22) liegt, umfasst.

9. Verfahren nach dem vorherigen Anspruch, umfassend die Schritte:
- Lösen des Informationsträgers (22) von dem Gehäuse (12) oder der Oberfläche der persönlichen Schutzausrüstung (10), bevorzugt mittels eines Schraubendrehers (42), und
- Befestigen des gedrehten Informationsträgers (22) an dem Gehäuse (16) oder der Oberfläche der persönlichen Schutzausrüstung (10) durch Verklemmen oder Verschrauben des Informationsträgers (22) mit dem Gehäuse (12) oder der Oberfläche.

10. Verfahren nach Anspruch 7, wobei der Informationsträger (22) auf seiner Vorderseite (26) Information betreffend die erste Anwendung und Information betreffend die zweite Anwendung bereitstellt, und die persönliche Schutzausrüstung (10) im Informationsdarstellungsbereich (20) eine ein Sichtfenster (46) aufweisende Abdeckung (48) für den Informationsträger (22) umfasst, und der Schritt Verändern des Zustandes des Informationsdarstellungsbereiches (20) ein Drehen des Informationsträgers (22) um eine Drehachse (50), die senkrecht zu einer Ebene des Informationsträgers (22) liegt, umfasst.

11. Verfahren nach dem vorhergehenden Anspruch, wobei der Schritt Drehen des Informationsträgers (22) um eine Drehachse (50) ein Drehen einer Schraube mittels eines Schraubendrehers (42) umfasst.

## Claims

1. Personal protective equipment (10) comprising an information display area (20), wherein
the information display area (20) comprises an information carrier (22) for displaying information relating to a first application and a second application of the personal protective equipment (10),
the information display area (20) displays, in a first of at least two states exclusively information relating to the first application and, in a second state, exclusively information relating to the second application, wherein
the display of the information display area (20) can be switched back and forth multiple times between the at least two states, and wherein
a) the information carrier (22) provides information relating to the first application on its front side (26) and information relating to the second application on its rear side (28) and can be switched back and forth multiple times between the at least two states by rotating the information carrier (22) about an axis of rotation (30) lying in a plane of the information carrier (22), wherein
the information carrier (22) is detachably connected to a housing (16) or a surface of the personal protective equipment (10) in the information display area (20) by means of a clamping connection (36),
the information carrier (22) is connected to the housing (16) or the surface of the personal protective equipment (10) in the information display area (20) by means of a hinge connection, or
the information carrier (10) is detachably connected to the housing (16) or the surface of the personal protective equipment (10) in the information display area (20) by means of a screw connection (32), or
b) the information carrier (22) provides information relating to the first application and information relating to the second application on its front side (26), the personal protective equipment (10) comprises a cover (48) for the information carrier (22) in the information display area, which cover (48) has a viewing window (26), and wherein
switching back and forth multiple times between the at least two states can be effected by a rotational movement of the information carrier (22) about a rotational axis (50) that is perpendicular to a plane of the information carrier (22) or by an axial movement of the information carrier (22) along an axis that lies in a plane of the information carrier (22), and/or
switching back and forth between the at least two states can be effected by a rotational movement or an axial movement of the cover (48) comprising the viewing window (46).

2. Personal protective equipment (10) according to the preceding claim, wherein the information carrier (22) is a non-electronic information carrier (22, 24, 44), and/or wherein the information carrier (22) is designed as a non-electronic display and/or wherein the display of the information display area (20) can be switched between the two states without supplying electrical energy.

3. Personal protective equipment (10) according to any one of the preceding claims, wherein the protective equipment (10) is designed according to feature a), wherein the information carrier (22) has a mirror-symmetrical shape, wherein the information carrier (22) comprises clamping lugs (38) for clamping the information carrier (22) to the housing (16) or the surface of the personal protective equipment (10) and/or wherein the information carrier (22) comprises a recess (34) for receiving a screw connection (32).

4. Personal protective equipment (10) according to claim 1 or 2, wherein the protective equipment (10) is configured according to feature b), wherein the information carrier (22) is mounted in the information display area (20) so as to be axially displaceable or rotatable relative to the viewing window (46) of the cover (48), or wherein the information carrier is configured as a disc (44) mounted so as to be rotatable relative to the viewing window (46).

5. Personal protective equipment (10) according to any one of claims 1, 2, or **4,** wherein the protective equipment (10) is configured according to feature b), wherein the viewing window (46) of the cover (48) and the information carrier (22) are configured such that either the information relating to the first application or the information relating to the second application is visible through the viewing window (46).

6. Personal protective equipment (10) according to any one of the preceding claims, configured as a fall safety protection device, a harness, a protective helmet, a connecting means, a descender or rescue device, a fall arrester, a carabiner, a rescue device, a power ascender, and/or a load securing system.

7. Method for changing a state of an information display area (20) of a personal protective equipment (10), wherein
the personal protective equipment (10) is configured according to any one of claims 1 to 6, comprising the steps:
providing the personal protective equipment (10) comprising the information display area (20) in the first or the second of the at least two states;
changing the state of the information display area (20) by rotating or axially shifting the information carrier (22); or
changing the state of the information display area (20) by rotating or axially shifting a cover (48) for the information carrier (22), which cover has a viewing window (46).

8. Method according to the preceding claim, wherein the information carrier (22) provides information relating to the first application on its front side (26) and provides information relating to the second application on its rear side (28), and wherein the information carrier (22) is detachably connected to a housing (16) or a surface of the personal protective equipment (10) in the information display area (20) by means of a clamping connection (36) or screw connection (32), and the step of changing the state of the information display area (20) comprises rotating the information carrier (22) about an axis of rotation (30) lying in a plane of the information carrier (22).

9. Method according to the preceding claim, comprising the steps of:
detaching the information carrier (22) from the housing (12) or the surface of the personal protective equipment (10), preferably by means of a screwdriver (42); and
attaching the rotated information carrier (22) to the housing (16) or the surface of the personal protective equipment (10) by clamping or screwing the information carrier (22) to the housing (12) or the surface.

10. Method according to claim 7, wherein the information carrier (22) provides information relating to the first application and information relating to the second application on its front side (26), and the personal protective equipment (10) comprises a cover (48) for the information carrier (22) in the information display area (20), which cover (48) has a viewing window (46), and wherein the step of changing the state of the information display area (20) comprises rotating the information carrier (22) about a rotation axis (50) that is perpendicular to a plane of the information carrier (22).

11. Method according to the preceding claim, wherein the step of rotating the information carrier (22) about a rotation axis (50) comprises rotating a screw by means of a screwdriver (42).

## Revendications

1. Équipement de protection personnelle (10) avec une zone de présentation d'informations (20), dans lequel
la zone de présentation d'informations (20) comprend un support d'information (22) pour la présentation d'informations d'une première application et d'une deuxième application de l'équipement de protection personnelle (10),
la zone de présentation d'informations (20) indique, dans un premier état parmi au moins deux états, exclusivement de l'information concernant la première application, et, dans un deuxième état, exclusivement de l'information concernant la deuxième application, dans lequel
l'affichage de la zone de présentation d'informations (20) peut être changé plusieurs fois alternativement entre les au moins deux états, et dans lequel
a) le support d'information (22) fournit, sur la première page (26), de l'information concernant la première application et, sur la dernière page (28), de l'information concernant la deuxième application, et peut être changé plusieurs fois alternativement entre les au moins deux états par un mouvement de rotation du support d'information (22) autour de l'axe de rotation (30) qui se situe dans un plan du support d'information (22), dans lequel
- le support d'information (22) est relié de manière amovible à la zone de présentation d'informations (20) au moyen d'un assemblage par serrage (36) avec un boitier (16) ou une surface de l'équipement de protection personnelle (10), ou
- le support d'information (22) est relié à la zone de présentation d'informations (20) au moyen d'un assemblage par charnière avec le boitier (16) ou la surface de l'équipement de protection personnelle (10), ou
- le support d'information (22) est relié de manière amovible à la zone de présentation d'informations (20) au moyen d'un assemblage par vissage (32) avec le boitier (16) ou la surface de l'équipement de protection personnelle (10), ou
b) le support d'information (22) fournit sur la première page (26) de l'information concernant la première application et de l'information concernant la deuxième application, l'équipement de protection personnelle (10) comprend dans la zone de présentation d'informations un cache (48) présentant une fenêtre de visualisation (46) pour le support d'information (22), et dans lequel
- peut être changé plusieurs fois alternativement entre les au moins deux états par un mouvement de rotation du support d'information (22) autour de l'axe de rotation (50), qui se situe perpendiculairement par rapport à un plan du support d'information (22), ou par un mouvement axial du support d'information (22) le long d'un axe qui se situe dans un plan du support d'information (22) et/ou,
- peut être changé entre les au moins deux états par un mouvement de rotation ou un mouvement axial du cache (48) présentant la fenêtre de visualisation (46).

2. Équipement de protection personnelle (10) selon la revendication précédente, dans lequel le support d'information (22) est un support d'information non électronique (22, 24, 44), et/ou dans lequel le support d'information (22) est conçu comme un affichage non électronique, et/ou dans lequel l'affichage de la zone de présentation d'informations (20) peut être changé entre les deux états sans apport d'énergie électrique.

3. Équipement de protection personnelle (10) selon l'une des revendications précédentes, dans lequel l'équipement de protection (10) est conçu selon la caractéristique a), dans lequel le support d'information (22) présente une forme symétrique en miroir, dans lequel le support d'information (22) comprend des onglets de serrage (38) pour le serrage du support d'information (22) avec le boitier (16) ou la surface de l'équipement de protection personnelle (10), et/ou dans lequel le support d'information (22) comprend un évidement (34) pour la réception d'un assemblage par vissage (32).

4. Équipement de protection personnelle (10) selon l'une des revendications 1 ou 2, dans lequel l'équipement de protection (10) est conçu selon la caractéristique b), dans lequel le support d'information (22) dans la zone de présentation d'informations (20) peut être déplacé axialement ou est logé rotatif par rapport à la fenêtre de visualisation (46) du cache (48), ou dans lequel le support d'information est conçu comme un disque (44) logé rotatif par rapport à la fenêtre de visualisation (46).

5. Équipement de protection personnelle (10) selon l'une des revendications 1, 2 ou 4, dans lequel l'équipement de protection (10) est conçu selon la caractéristique b), dans lequel la fenêtre de visualisation (46) du cache (48) et le support d'information (22) sont conçus de telle manière que, soit l'information concernant la première application, soit l'information concernant la deuxième application, est visible à travers la fenêtre de visualisation (46).

6. Équipement de protection personnelle (10) selon l'une des revendications précédentes, conçu comme un appareil de protection contre les chutes, comme une ceinture, comme un casque de protection, comme un moyen de liaison, comme un appareil de descente en rappel ou appareil de sauvetage, comme un appareil d'assurage, comme un mousqueton, comme un moyen de sauvetage, comme un ascendeur électrique et/ou comme un système de protection de charges.

7. Procédé de modification d'un état d'une zone de présentation d'informations (20) d'un équipement de protection personnelle (10), dans lequel
l'équipement de protection personnelle (10) est conçu selon l'une des revendications 1 à 6, avec les étapes :
- de fourniture de l'équipement de protection personnelle (10) comprenant la zone de présentation d'informations (20) dans le premier ou le deuxième des au moins deux états,
- de modification de l'état de la zone de présentation d'informations (20) par rotation ou déplacement axial du support d'information (22), ou
- de modification de l'état de la zone de présentation d'informations (20) par rotation ou déplacement axial d'un cache (48) présentant une fenêtre de visualisation (46) pour le support d'information (22).

8. Procédé selon la revendication précédente, dans lequel le support d'information (22) fournit, sur la première page (26), de l'information concernant la première application et, sur la dernière page (28), de l'information concernant la deuxième application, et dans lequel le support d'information (22) est relié de manière amovible dans la zone de présentation d'informations (20) au moyen d'un assemblage par serrage (36) ou d'un assemblage par vissage (32) avec un boitier (16) ou une surface de l'équipement de protection personnelle (10), et l'étape de modification de l'état de la zone de présentation d'informations (20) comprend une rotation du support d'information (22) autour d'un axe de rotation (30) qui se situe dans un plan du support d'information (22).

9. Procédé selon la revendication précédente, comprenant les étapes :
- de desserrage du support d'information (22) du boitier (12) ou de la surface de l'équipement de protection personnelle (10), de préférence, au moyen d'un tournevis (42), et
- fixation du support d'information (22) retourné sur le boitier (16) ou sur la surface de l'équipement de protection personnelle (10) par serrage ou vissage du support d'information (22) avec le boitier (12) ou la surface.

10. Procédé selon la revendication 7, dans lequel le support d'information (22) fournit sur la première page (26) de l'information concernant la première application et de l'information concernant la deuxième application, et dans lequel l'équipement de protection personnelle (10) comprend dans la zone de présentation d'informations (20) un cache (48) présentant une fenêtre de visualisation (46) pour le support d'information (22), et l'étape de modification de l'état de la zone de présentation d'informations (20) comprend une rotation du support d'information (22) autour d'un axe de rotation (50) qui se situe perpendiculaire à un plan du support d'information (22).

11. Procédé selon la revendication précédente, dans lequel l'étape de rotation du support d'information (22) autour d'un axe de rotation (50) comprend une rotation d'une vis au moyen d'un tournevis (42).
